# EUROPÄISCHE PATENTSCHRIFT

(11) **EP 3 921 498 B1**
(45) Veröffentlichungstag und Bekanntmachung des Hinweises auf die Patenterteilung: **15.05.2024**
(21) Anmeldenummer: 20702189.0
(22) Anmeldetag: 17.01.2020
(51) Int. Cl.: E05D 15/26

(54) **ANORDNUNG ZUR FÜHRUNG WENIGSTENS EINER BEWEGBAREN MÖBELTÜR**
ASSEMBLY FOR GUIDING AT LEAST ONE MOVABLE FURNITURE DOOR
DISPOSITIF POUR LE GUIDAGE D'AU MOINS UNE PORTE DE MEUBLE MOBILE

(30) Priorität: 07.02.2019 AT 500942019
(43) Veröffentlichungstag der Anmeldung: 15.12.2021
(73) Patentinhaber: Julius Blum GmbH, 6973 Höchst (AT)
(72) Erfinder: SPERGER, Thomas, 6971 Hard (AT)
(74) Vertreter: Torggler & Hofmann Patentanwälte - Innsbruck
(86) Internationale Anmeldenummer: PCT/AT2020/060011
(87) Internationale Veröffentlichungsnummer: WO 2020/160581

(56) Entgegenhaltungen:
- EP-A1- 1 205 626
- EP-A1- 2 740 870
- EP-A1- 3 037 612
- WO-A1-2018/204951
- WO-A1-2019/014693
- US-B2- 9 091 106

## Beschreibung

Die Erfindung betrifft eine Anordnung zur Führung wenigstens einer bewegbaren Möbeltür, insbesondere einer Falt-Schiebe-Tür, relativ zu einem feststehenden Möbelteil zwischen einer wenigstens einen Innenraum des feststehenden Möbelteils nach außen hin abdeckenden Schließstellung und einer in einem, insbesondere schachtförmigen, Seitenraum des feststehenden Möbelteils zumindest bereichsweise versenkten Offenstellung, in welcher der wenigstens eine Innenraum des feststehenden Möbelteils für einen Nutzer frei zugänglich ist, wobei die Anordnung wenigstens eine Längsschiene, welche im Wesentlichen parallel zu einer Schließebene, in welcher die wenigstens eine bewegbare Möbeltür in der Schließstellung angeordnet ist, ausgerichtet ist, und wenigstens eine quer, insbesondere senkrecht, zur Längsschiene angeordnete Querschiene umfasst, wobei die Querschiene im Wesentlichen parallel zu einer Tiefenrichtung des Seitenraums des feststehenden Möbelteils anordenbar ist, wobei wenigstens eine Befestigungsvorrichtung zur Befestigung der wenigstens einen Längsschiene und/oder Querschiene am feststehenden Möbelteil vorgesehen ist.

Weiters betrifft die Erfindung ein Möbel mit wenigstens einer bewegbaren Möbeltür, insbesondere einer Falt-Schiebe-Tür, einem feststehenden Möbelteil, welcher wenigstens einen Innenraum und wenigstens einen, insbesondere schachtförmigen, Seitenraum aufweist, und wenigstens einer solchen Anordnung zur Führung der wenigstens einen bewegbaren Möbeltür relativ zum feststehenden Möbelteil zwischen einer den wenigstens einen Innenraum des feststehenden Möbelteils nach außen hin abdeckenden Schließstellung und einer im wenigstens einen Seitenraum des feststehenden Möbelteils zumindest bereichsweise versenkten Offenstellung, in welcher der wenigstens eine Innenraum des feststehenden Möbelteils für einen Nutzer frei zugänglich ist, wobei die wenigstens einen Längsschiene und/oder Querschiene am feststehenden Möbelteil über die wenigstens eine Befestigungsvorrichtung befestigt ist.

Anordnungen zur Führung wenigstens einer bewegbaren Möbeltür relativ zu einem feststehenden Möbelteil sind aus dem Stand der Technik bekannt.

Die anmeldereigenen WO 2018/129568 A1, WO 2018/204951 A1, und WO 2019/014693 A1 sowie die EP 2 740 870 A1, die EP 1 205 626 A1, die US 9,091,106 B2 und die EP 3 037 612 A1 offenbaren jeweils eine Anordnung zur Führung eines bewegbaren Möbelteils, insbesondere wenigstens einer Möbeltüre, relativ zu einem feststehenden Möbelteil. Nachteilig bei solchen Anordnungen ist, dass die Position der bewegbaren Möbeltür relativ zu einer Möbelfront eines benachbarten Möbels nur durch die Position der bewegbaren Möbeltür relativ zu dem feststehenden Möbelteil bestimmt wird.

Mit anderen Worten: Die Position der bewegbaren Möbeltür lässt sich relativ zum feststehenden Möbelteil nicht oder nur umständlich verstellen. Somit kann die Position der bewegbaren Möbeltür auch nicht oder nur umständlich an eine Möbelfront eines benachbarten Möbels angepasst werden. Ein nicht-bündigen Übergang der bewegbaren Möbeltür zu einer Möbelfront eines benachbarten Möbels kann somit nicht oder nur umständlich korrigiert werden.

Liegt ein solcher nicht-bündiger Übergang von der bewegbaren Möbeltür zu der Möbelfront eines benachbarten Möbels vor, resultieren daraus nicht nur Defizite hinsichtlich Optik und Haptik dieses Übergangs.

Es kann auch zu einem Verkanten der bewegbaren Möbeltür mit der Möbelfront eines benachbarten Möbels im Zuge eines Übergangs von einer Schließ- in eine Offenstellung der bewegbaren Möbeltüre. Daraus können frühzeitige Abnutzungserscheinungen an der bewegbaren Möbeltür und an der Anordnung zur Führung des bewegbaren Möbelteils folgen.

Die Aufgabe der vorliegenden Erfindung besteht darin, die Nachteile des Stands der Technik zu beheben und eine gegenüber dem Stand der Technik verbesserte Anordnungen zur Führung wenigstens einer bewegbaren Möbeltür relativ zu einem feststehenden Möbelteil anzugeben. Eine weitere Aufgabe besteht darin ein Möbel mit zumindest einer derartigen Anordnung anzugeben.

Diese Aufgaben werden gelöst durch die Merkmale der unabhängigen Ansprüche 1 und 12.

In Bezug auf die Anordnung ist es also vorgesehen, dass die wenigstens eine Befestigungsvorrichtung wenigstens eine Einstellvorrichtung aufweist, mit welcher die wenigstens eine Querschiene oder die wenigstens eine Längsschiene und die wenigstens eine Querschiene im Wesentlichen parallel zu einer Längsrichtung der wenigstens einen Querschiene relativ zum feststehenden Möbelteil verstellbar ist bzw. sind.

Dadurch wird eine Verstellbarkeit der bewegbaren Möbeltür relativ zu einem feststehenden Möbelteil gewährleistet. Es ist somit auch möglich, eine bewegbare Möbeltür an eine Möbelfront eines benachbarten Möbels anzupassen.

Es ist weiters vorgesehen, dass die wenigstens eine Längsschiene und die wenigstens eine Querschiene einen Übergangsbereich für das wenigstens eine bewegbare Möbelteil ausbilden, und wobei die wenigstens eine Einstellvorrichtung wenigstens ein Betätigungselement umfasst, welches im Übergangsbereich angeordnet ist.

Darüber hinaus ist vorgesehen, dass das wenigstens eine Betätigungselement im Wesentlichen parallel zur Längsrichtung der wenigstens einen Querschiene ausgerichtet ist.

Es ist auch vorgesehen, dass das wenigstens eine Betätigungselement an der wenigstens einen Querschiene drehbar gelagert ist, und eine Längsachse aufweist und um diese Längsachse drehbar gelagert ist.

Weitere vorteilhafte Ausführungen der Erfindung sind in den abhängigen Ansprüchen definiert.

Es kann auch vorgesehen sein, dass das wenigstens eine Betätigungselement wenigstens eine Werkzeugaufnahme aufweist, und/oder wenigstens ein Außengewinde aufweist.

Diese Ausführungsformen der Erfindung erleichtern ein Verstellen der Längs- bzw. Querschiene mittels der Einstellvorrichtung Gemäß einem weiteren Ausführungsbeispiel der Erfindung weist die wenigstens eine Befestigungsvorrichtung wenigstens eine Befestigungsschnittstelle zur Befestigung der wenigstens einen Befestigungsvorrichtung am feststehenden Möbelteil auf.

Dadurch wird eine sichere Befestigung der Befestigungsvorrichtung am feststehenden Möbelteil gewährleistet.

Vorzugsweise kann vorgesehen sein, dass die wenigstens eine Befestigungsvorrichtung wenigstens einen schienenförmigen Abschnitt aufweist und die wenigstens eine Querschiene mittels der wenigstens einen Einstellvorrichtung relativ zum wenigstens einen schienenförmigen Abschnitt verstellbar ist.

Es ist somit auch ein Verstellen der Querschiene relativ zu der Befestigungsvorrichtung möglich.

Als besonders vorteilhaft hat es sich herausgestellt, wenn die wenigstens eine Längsschiene und die wenigstens eine Querschiene, vorzugsweise über wenigstens einen Formschluss, bewegungsgekoppelt und/oder starr miteinander verbunden sind.

Dies erleichtert eine gleichmäßige Verstellung der Längs- und Querschiene.

Gemäß einem weiteren Ausführungsbeispiel der Erfindung ist wenigstens ein Bolzen vorgesehen, über welchen die wenigstens eine Längsschiene und die wenigstens eine Querschiene bewegungsgekoppelt miteinander verbunden sind, vorzugsweise wobei wenigstens eine korrespondierende Öffnung vorgesehen ist, in welcher der wenigstens eine Bolzen eingreift.

Als besonders vorteilhaft hat es sich herausgestellt, wenn genau zwei Bolzen vorgesehen sind, über welche die wenigstens eine Längsschiene und die wenigstens eine Querschiene bewegungsgekoppelt miteinander verbunden sind, bevorzugt wobei einer der beiden Bolzen dazu vorgesehen ist, Kräfte im Wesentlichen parallel zur Längsrichtung der wenigstens einen Querschiene zu übertragen und der andere der beiden Bolzen dazu vorgesehen ist, Kräfte im Wesentlichen quer zur Längsrichtung der wenigstens einen Querschiene, besonders bevorzugt im Montagezustand im Wesentlichen in vertikaler Richtung, zu übertragen.

Dadurch wird eine bestmögliche Koppelung bzw. Verbindung der Längsschiene und der Querschiene sichergestellt.

Vorzugsweise kann vorgesehen sein, dass die wenigstens eine Längsschiene und die wenigstens eine Querschiene gemeinsam über die wenigstens eine Einstellvorrichtung im Wesentlichen parallel zur Längsrichtung der wenigstens einen Querschiene relativ zum feststehenden Möbelteil verstellbar sind.

Dies erleichtert ein Anpassen der bewegbaren Möbeltüre an die Möbelfront eines benachbarten Möbels.

Gemäß einem weiteren Ausführungsbeispiel der Erfindung ist die wenigstens eine Längsschiene und/oder Querschiene mittels der wenigstens eine Einstellvorrichtung über einen Verstellweg von 10 mm, vorzugsweise 7 mm, relativ zum feststehenden Möbelteil verstellbar.

Es kann auch vorgesehen sein, dass die Anordnung für jede der vorgesehenen Längs- und Querschienen jeweils eine Einstellvorrichtung aufweist, mit welcher die jeweilige Schiene im Wesentlichen parallel zur Längsrichtung der wenigstens einen Querschiene relativ zum feststehenden Möbelteil verstellbar ist.

Gemäß einem weiteren Ausführungsbeispiel der Erfindung ist wenigstens ein Träger vorgesehen, an welchem die wenigstens eine bewegbare Möbeltür lagerbar ist, und welcher über wenigstens eine Führungsvorrichtung an der wenigstens einen Querschiene bewegbar gelagert ist, und/oder wobei wenigstens ein Laufwagen vorgesehen ist, welcher an der wenigstens einen Längsschiene verschiebbar gelagert ist, und welcher mit der wenigstens einen bewegbaren Möbeltür koppelbar ist.

Dies begünstigt die Stabilität einer erfindungsgemäßen Anordnung.

Vorzugsweise kann vorgesehen sein, dass das feststehende Möbelteil wenigstens eine Seitenfläche aufweist, welche den wenigstens einen Seitenraum zumindest bereichsweise begrenzt und an welcher die wenigstens eine Querschiene angeordnet ist, und/oder wenigstens einen Deckfläche aufweist, welche den wenigstens einen Innenraum zumindest bereichsweise nach oben begrenzt und an welcher die wenigstens eine Längsschiene angeordnet ist.

Weitere Einzelheiten und Vorteile der Erfindung werden anhand der Figurenbeschreibung unter Bezugnahme auf die Zeichnungen im Folgenden näher erläutert. Darin zeigen:
- Fig. 1a: eine perspektivische Vorderansicht eines Ausführungsbeispiels eines erfindungsgemäßen Möbels in einer nichtbündigen Stellung des bewegbaren Möbelteils zu einem benachbarten Möbelkorpus,
- Fig. 1b: eine Draufsicht des Ausführungsbeispiels des erfindungsgemäßen Möbels in einer nicht-bündigen Stellung des bewegbaren Möbelteils zu einem benachbarten Möbelkorpus,
- Fig. 2a: eine perspektivische Vorderansicht eines Möbels mit einer erfindungsgemäßen Anordnung in einer bündigen Stellung des bewegbaren Möbelteils zu einem benachbarten Möbelkorpus,
- Fig. 2a: eine Draufsicht des Möbels in einer bündigen Stellung des bewegbaren Möbelteils zu einem benachbarten Möbelkorpus,
- Fig. 3a: eine perspektivische, schematische Darstellung einer erfindungsgemäßen Anordnung,
- Fig. 3b: eine weitere perspektivische, schematische Darstellung einer erfindungsgemäßen Anordnung,
- Fig. 4a: eine Seitenansicht eines Ausführungsbeispiels einer erfindungsgemäßen Anordnung in einer Schließstellung,
- Fig. 4b: eine perspektivische Ansicht des Ausführungsbeispiels der erfindungsgemäßen Anordnung in einer Schließstellung,
- Fig. 5a: eine Seitenansicht des Ausführungsbeispiels des Möbels vor einem Verstellvorgang,
- Fig. 5b: eine perspektivische Ansicht eines Teils des Ausführungsbeispiels der erfindungsgemäßen Anordnung vor einem Verstellvorgang,
- Fig. 6a: eine Seitenansicht des Ausführungsbeispiels des erfindungsgemäßen Möbels nach einem Verstellvorgang,
- Fig. 6b: eine perspektivische Ansicht eines Teils des Ausführungsbeispiels der erfindungsgemäßen Anordnung vor einem Verstellvorgang,
- Fig. 7: eine perspektivische Ansicht des Ausführungsbeispiels der erfindungsgemäßen Anordnung in einer Offenstellung,
- Fig. 8a: eine Draufsicht eines Teils des Ausführungsbeispiels des erfindungsgemäßen Möbels in einer Offenstellung vor einem Verstellvorgang, und
- Fig. 8b: eine Draufsicht eines Teils des Ausführungsbeispiels des erfindungsgemäßen Möbels in einer Offenstellung nach einem Verstellvorgang.

Figur 1a zeigt eine perspektivische Front-Seitenansicht eines Ausführungsbeispiels eines erfindungsgemäßen Möbels 100 vor einem Verstellvorgang. Dieses Möbel 100 weist eine als zweiteilige Falt-Schiebe-Tür ausgebildete Möbeltür 2, einen feststehenden Möbelkörper 3 und eine Deckfläche 102 auf. Es ist weiters ein Seitenraum 4 zu erkennen, welcher durch die Seitenflächen 101 und 103 begrenzt wird. Es sind auch andere Ausbildungsformen der Möbeltür denkbar.

Diese Seitenflächen 101, 103 sind mittels zweier Abstandhalter 25 voneinander beabstandet. Es kann aber auch eine andere Anzahl an Abstandhaltern 25 oder auch keine Abstandhalter 25 vorgesehen sein.

An der Deckfläche 102 ist eine Längsschiene 5 und an der an der Seitenfläche 101 ist eine Querschiene 7 angeordnet. Angrenzend an das Möbel 100 ist eine Möbelfront 104 eines benachbarten Möbels ersichtlich.

Der Detailausschnitt in Figur 1a verdeutlicht einen nicht-bündigen Übergang der Möbeltür 2 zu der Möbelfront 104.

Figur 1b zeigt eine Draufsicht des Möbels 100 vor einem Verstellvorgang.

Es sind wiederum eine als zweiteilige Falt-Schiebe-Tür ausgebildete Möbeltür 2, einen feststehenden Möbelkörper 3, eine Deckfläche 102, ein durch die Seitenflächen 101 und 103 begrenzt Seitenraum und zwei Abstandhalter 25 zu erkennen.

Weiters zeigt Figur 1b einen mit der Möbeltür 2 koppelbaren Laufwagen 23. Dieser Laufwagen 23 ist beweglich mit einer Längsschiene 5 verbunden.

Eine Führungsvorrichtung 22 ermöglicht ein Verschieben eines nicht-ersichtlichen Trägers 21 entlang einer Querschiene 7.

In diesem Ausführungsbeispiel sind die Längsschiene 5 und die Querschiene 7 mittels zweier Bolzen 18, 20 miteinander starr verbunden. Es ist aber auch eine nicht-starre Koppelung oder keine Verbindung der Längsschiene 5 und der Querschiene 7 denkbar. Auch ist es möglich, eine beliebige Anzahl an Bolzen 18, 20 vorzusehen.

Das Detail in Figur 1b verdeutlicht wiederum den nicht-bündigen Übergang der Möbeltür 2 zu der Möbelfront 104.

Figur 2a zeigt eine perspektivische Front-Seitenansicht eines Ausführungsbeispiels eines erfindungsgemäßen Möbels 100 nach einem Verstellvorgang. Wie der Detailausschnitt zeigt, wurde eine Möbeltür 2 in Richtung einer Seitenfläche 103 eines Seitenraums 4 und somit in Richtung eines feststehenden Möbelteils bewegt.

Die Möbeltür 2 ist dadurch bündig mit einer Möbelfront 104 eines benachbarten Möbels.

Figur 2b zeigt eine Draufsicht des Möbels 100 nach einem Verstellvorgang. Wiederum ist ersichtlich, dass eine Möbeltür 2 und eine Möbelfront 104 nun bündig zueinander sind.

Figur 3a zeigt eine perspektivische und schematische Darstellung des Möbels 100. Es sind eine Seitenfläche 101 eines Seitenraums 4 und eine zu dieser Seitenfläche 101 parallele Tiefenrichtung 8 des Seitenraums 4 ersichtlich.

Eine bewegbare Möbeltür 2 ist in einer Schließstellung im Wesentlichen parallel zur Seitenfläche 101 und somit zur Tiefenrichtung 8 des Seitenraums 4.

Bei einem Verstellvorgang werden die Längsschiene 5 und die Querschiene 7 parallel zur Längserstreckung 11 der Querschiene 7 verstellt. Die Längserstreckung 11 ist dabei im Wesentlichen parallel zur Seitenfläche 101 und zur Tiefenrichtung 8 des Seitenraums 4.

Figur 3b zeigt eine weitere perspektivische und schematische Darstellung des Möbels 100. In dieser Figur 3b ist eine bewegbare Möbeltür 2 nicht ersichtlich.

Es ist ein Träger 21 dargestellt, an welchem eine nicht-dargestellte Möbeltür 2 angeordnet ist. Der Träger 21 ist dabei entlang den Querschienen 7 verfahrbar.

Eine Längsschiene 5 und die Querschienen 7 sind in einem Verstellvorgang im Wesentlichen parallel zu einer Längserstreckung 11 der Querschiene 7, einer Tiefenrichtung 8 eines Seitenraums 4 und einer Seitenfläche 101 verstellbar.

Wie dieses Ausführungsbeispiel zeigt, kann eine beliebige Anzahl an Querschienen 7 vorgesehen sein.

Es können auch mehrere Längsschienen 5 vorgesehen sein.

Figur 4a zeigt eine Seitenansicht eines Ausführungsbeispiels einer erfindungsgemäßen Anordnung 1 in einer Schließstellung. Eine Querschiene 7 ist mittels nicht-ersichtlichen Befestigungsschnittstellen 16 mit einer Seitenfläche 101 eines Seitenraumes 4 verbunden.

Eine Führungsvorrichtung 22 ist an der Querschiene 7 bewegbar angeordnet. Ein Überbrückungsstück 24 überbrückt dabei einen Spalt zwischen einer nicht-ersichtlichen Längsschiene und einem oberen Teil der Führungsvorrichtung 22.

Figur 4b zeigt eine perspektivische Ansicht der Anordnung 1 in einer Schließstellung. Es ist ersichtlich, wie das Überbrückungsstück 24 den Spalt zwischen der Längsschiene 5 und dem oberen Teil der Führungsvorrichtung 22 überbrückt.

Es ist weiters ein Übergangsbereich 12 für eine bewegbare Möbeltür 2 erkennbar. Dieser Übergangsbereich 12 ist nochmals in einer Detailansicht dargestellt.

Darin ist eine Einstellvorrichtung 10 zum Verstellen der Querschiene (7) oder der Längsschiene 5 und der Querschiene 7 im Wesentlichen parallel zu einer Längsrichtung 11 der wenigstens einen Querschiene 7 relativ zum feststehenden Möbelteil 3 erkennbar.

Die Einstellvorrichtung weist ein Betätigungselement 13 auf. Dieses Betätigungselement 13 ist um eine Längsachse 14 des Betätigungselements 13 drehbar und weist eine Werkzeugaufnahme 15 auf. Die Werkzeugaufnahme 15 kann zur Aufnahme aller gängigen Werkzeuge und/oder zur Aufnahme von speziell für eine erfindungsgemäße Anordnung entwickelten Werkzeugen ausgebildet sein.

Figur 5a zeigt eine Seitenansicht des Möbels 100 vor einem Verstellvorgang. Eine Seitenfläche 103 ist in dieser Figur nicht dargestellt.

In diesem Ausführungsbeispiel weist das Möbel 100 zwei Querschienen 7 auf.

Ein Träger 21 ist mittels Führungsvorrichtungen 22 bewegbar an diesen Querschienen 7 angeordnet.

Eine bewegbare Möbeltür 2 wiederum ist an dem Träger 21 angeordnet.

Sind zwei oder mehr Querschienen 7 vorgesehen, so kann auch für jede dieser Querschienen 7 eine zugehörige Verstellvorrichtung 10 vorgesehen sein. Die Anzahl an Querschienen 7 und Verstellvorrichtungen 10 kann aber auch unterschiedlich groß sein.

Figur 5b zeigt eine perspektivische Ansicht eines Teils der Anordnung 1 vor einem Verstellvorgang. Es ist eine einer nicht-dargestellten Seitenwand 101 zugewandte Seite der Querschiene 7 zu erkennen.

Eine Verbindung der Querschiene 7 mit der nicht nicht-dargestellten Seitenwand 101 erfolgt mittels Befestigungsschnittstellen 16 zweier Befestigungsvorrichtung 9. Es kann aber auch eine beliebige Anzahl an Befestigungsvorrichtung 9 vorgesehen sein.

Die Befestigungsvorrichtungen 9 können dabei schienenförmige Abschnitte 17 aufweisen.

In einem Detail der Figur 5b ist eine Einstellvorrichtung 10 zu erkennen. Diese Einstellvorrichtung 10 weist ein Betätigungselement 13 auf.

Dieses Betätigungselement 14 ist um seine Längsachse 14 drehbar und weist eine Werkzeugaufnahme 15 auf.

Das Betätigungselement 14 ist bevorzugt als Schraube mit Außengewinde ausgebildet. Es sind allerdings verschiedenste Ausführungsformen der Betätigungsvorrichtung denkbar, wie beispielsweise als Bolzen mit mehreren Raststellungen.

Es kann auch eine zusätzliche Fixiervorrichtung vorgesehen sein, welche eine selbsttätige Änderung der Position des Betätigungselements 13 verhindert.

Figur 6a zeigt eine Seitenansicht des Möbels 100 nach einem Verstellvorgang. Durch eine Drehung des Betätigungselements 13 um seine Längsachse 14 wurde die Querschienen 7 verstellt und ist nun bündig mit einer einem Träger 21 gegenüberliegenden Kante einer Seitenfläche 101.

Somit wurden auch der Träger 21, die Führungsvorrichtungen 22, der Überbrückungsstück 24 und die bewegbare Möbeltür 2 in dieselbe Richtung bewegt.

Figur 6b zeigt eine perspektivische Ansicht eines Teils der Anordnung 1 vor einem Verstellvorgang. In dem Detail ist klar ersichtlich, dass sich eine Position der Querschiene 7 gegenüber einer Befestigungsvorrichtung 9 geändert hat.

Figur 7 zeigt eine perspektivische Ansicht der Anordnung 1 in einer Offenstellung. Es ist ersichtlich, dass ein Laufwagen 23 von einer Längsschiene 5 auf einen oberen Teil einer Führungsvorrichtung 22 gefahren ist.

Die Führungsvorrichtung 22 ist bewegbar mit einer Querschiene 7 gekoppelt und mit einem Träger 21 verbunden. Der Träger 21 und die an diesem Träger 21 angeordnete, nicht-dargestellte Möbeltür 2 können mittels der Führungsvorrichtung 22 entlang der Querschiene 7 verschoben werden.

Die Längsschiene 5 weist zwei Bolzen 18, 20 auf, welche in zwei Öffnung 19 der Querschiene 7 eingreifen. Die Längsschiene 5 und die Querschiene 7 sind dadurch miteinander starr verbunden. Bei Verstellung der Querschiene 7 wird die Längsschiene 5 in gleichem Maße mitverstellt.

Ein erster Bolzen 18, 20 überträgt dabei Kräfte in Richtung einer nicht-dargestellten Längserstreckung der Querschiene 7. Der andere zweite Bolzen 18, 20 ist für das Vermeiden eines Verkippens der Längsschiene 5 in vertikaler Richtung zuständig.

Das Detail in Figur 7 zeigt nochmals die Verbindung der Längsschiene 5 mit der Querschiene 7. Es ist ersichtlich, dass eine der zwei Öffnungen 19 einen ersten Bolzen 18, 20 so aufnimmt, dass dieser Kräfte in Richtung einer nicht-dargestellten Längserstreckung der Querschiene 7 aufnehmen kann. Eine zweite Öffnung 19 umschließt einen zweiten Bolzen 18, 20 derart, dass dieser zweite Bolzen 18, 20 ein Verkippen der Längsschiene 5 in vertikaler Richtung vermeiden kann.

Figur 8a zeigt eine Draufsicht eines Teils des Möbels 100 in einer Offenstellung vor einem Verstellvorgang. Es ist ersichtlich, dass ein Laufwagen 23 auf einen oberen Teil einer Führungsvorrichtung 22 aufgefahren ist.

Eine bewegbare Möbeltür 2 befindet sich in einer Offenstellung.

Es ist erkennbar, dass eine Vorderseite einer Einstellvorrichtung 10 bündig zu einer Vorderkante einer Querschiene 7 ist.

Figur 8b zeigt eine Draufsicht eines Teils des Möbels 100 in einer Offenstellung nach einem Verstellvorgang. Durch Betätigung der Einstellvorrichtung 10 wurde die Querschiene 7 in Richtung eines Abstandhalters 25 bewegt.

Durch die Verbindung der Querschiene 7 mit einer Längsschiene 5 über Bolzen 18, 20 wurde auch die Längsschiene 5 in Richtung des Abstandhalters 25 bewegt.

Da der Laufwagen 23, der Träger 22 und somit die bewegbare Möbeltür 2 über die Führungsvorrichtung 22 bewegbar an der Querschiene 7 gelagert sind, wurden auch der Laufwagen 23, der Träger 21, die bewegbare Möbeltür 2 und die Führungsvorrichtung 22 in Richtung des Abstandhalters 25 bewegt.

## Patentansprüche

1. Anordnung (1) zur Führung wenigstens einer bewegbaren Möbeltür (2), insbesondere einer Falt-Schiebe-Tür, relativ zu einem feststehenden Möbelteil (3) zwischen einer wenigstens einen Innenraum des feststehenden Möbelteils (3) nach außen hin abdeckenden Schließstellung und einer in einem, insbesondere schachtförmigen, Seitenraum (4) des feststehenden Möbelteils zumindest bereichsweise versenkten Offenstellung, in welcher der wenigstens eine Innenraum des feststehenden Möbelteils für einen Nutzer frei zugänglich ist, wobei die Anordnung (1) wenigstens eine Längsschiene (5), welche im Wesentlichen parallel zu einer Schließebene (6), in welcher die wenigstens eine bewegbare Möbeltür (2) in der Schließstellung angeordnet ist, ausgerichtet ist, und wenigstens eine quer, insbesondere senkrecht, zur Längsschiene angeordnete Querschiene (7) umfasst, wobei die Querschiene (7) im Wesentlichen parallel zu einer Tiefenrichtung (8) des Seitenraums (4) des feststehenden Möbelteils (3) anordenbar ist, wobei wenigstens eine Befestigungsvorrichtung (9) zur Befestigung der wenigstens einen Längsschiene (5) und/oder Querschiene (7) am feststehenden Möbelteil (3) vorgesehen ist, wobei die wenigstens eine Befestigungsvorrichtung (9) wenigstens eine Einstellvorrichtung (10) aufweist, mit welcher die wenigstens eine Querschiene (7) oder die wenigstens eine Längsschiene (5) und die wenigstens eine Querschiene (7) im Wesentlichen parallel zu einer Längsrichtung (11) der wenigstens einen Querschiene (7) relativ zum feststehenden Möbelteil (3) verstellbar ist bzw. sind, wobei die wenigstens eine
Längsschiene (5) und die wenigstens eine Querschiene (7) einen Übergangsbereich (12) für die wenigstens eine bewegbare Möbeltür (2) ausbilden, und wobei die wenigstens eine Einstellvorrichtung (10) wenigstens ein Betätigungselement (13) umfasst, welches im Übergangsbereich (12) angeordnet ist, wobei das wenigstens eine Betätigungselement (13) an der wenigstens einen Querschiene (7) drehbar gelagert ist, und das wenigstens eine Betätigungselement (13) eine Längsachse (14) aufweist und um diese Längsachse (14) drehbar gelagert ist, **dadurch gekennzeichnet, dass** das wenigstens eine Betätigungselement (13) im Wesentlichen parallel zur Längsrichtung (11) der wenigstens einen Querschiene (7) ausgerichtet ist.

2. Anordnung nach Anspruch 1, wobei das wenigstens eine Betätigungselement (13)
- wenigstens eine Werkzeugaufnahme (15) aufweist, und/oder
- wenigstens ein Außengewinde aufweist.

3. Anordnung nach einem der Ansprüche 1 oder 2, wobei die wenigstens eine Befestigungsvorrichtung (9) wenigstens eine Befestigungsschnittstelle (16) zur Befestigung der wenigstens einen Befestigungsvorrichtung (9) am feststehenden Möbelteil (3) aufweist.

4. Anordnung nach einem der Ansprüche 1 bis 3, wobei die wenigstens eine Befestigungsvorrichtung (9) wenigstens einen schienenförmigen Abschnitt (17) aufweist und die wenigstens eine Querschiene (7) mittels der wenigstens einen Einstellvorrichtung (10) relativ zum wenigstens einen schienenförmigen Abschnitt (17) verstellbar ist.

5. Anordnung nach einem der Ansprüche 1 bis 4, wobei die wenigstens eine Längsschiene (5) und die wenigstens eine Querschiene (7), vorzugsweise über wenigstens einen Formschluss, bewegungsgekoppelt und/oder starr miteinander verbunden sind.

6. Anordnung nach einem der Ansprüche 1 bis 5, wobei wenigstens ein Bolzen (18) vorgesehen ist, über welchen die wenigstens eine Längsschiene (5) und die wenigstens eine Querschiene (7) bewegungsgekoppelt miteinander verbunden sind, vorzugsweise wobei wenigstens eine korrespondierende Öffnung (19) vorgesehen ist, in welcher der wenigstens eine Bolzen (18) eingreift.

7. Anordnung nach Anspruch 6, wobei genau zwei Bolzen (18, 20) vorgesehen sind, über welche die wenigstens eine Längsschiene (5) und die wenigstens eine Querschiene (7) bewegungsgekoppelt miteinander verbunden sind, bevorzugt wobei einer der beiden Bolzen (18, 20) dazu vorgesehen ist, Kräfte im Wesentlichen parallel zur Längsrichtung (11) der wenigstens einen Querschiene (7) zu übertragen und der andere der beiden Bolzen (18, 20) dazu vorgesehen ist, Kräfte im Wesentlichen quer zur Längsrichtung (11) der wenigstens einen Querschiene (7), besonders bevorzugt im Montagezustand im Wesentlichen in vertikaler Richtung, zu übertragen.

8. Anordnung nach einem der Ansprüche 1 bis 7, wobei die wenigstens eine Längsschiene (5) und die wenigstens eine Querschiene (7) gemeinsam über die wenigstens Einstellvorrichtung (10) im Wesentlichen parallel zur Längsrichtung (11) der wenigstens einen Querschiene (7) relativ zum feststehenden Möbelteil (3) verstellbar sind.

9. Anordnung nach einem der Ansprüche 1 bis 8, wobei die wenigstens eine Längsschiene (5) und/oder Querschiene (7) mittels der wenigstens eine Einstellvorrichtung (10) über einen Verstellweg von 10 mm, vorzugsweise 7 mm, relativ zum feststehenden Möbelteil (3) verstellbar ist.

10. Anordnung nach einem der Ansprüche 1 bis 9, wobei die Anordnung (1) für jede der vorgesehenen Längs- und Querschienen (5, 7) jeweils eine Einstellvorrichtung (9) aufweist, mit welcher die jeweilige Schiene (5, 7) im Wesentlichen parallel zur Längsrichtung (11) der wenigstens einen Querschiene (7) relativ zum feststehenden Möbelteil (3) verstellbar ist.

11. Anordnung nach einem der Ansprüche 1 bis 10, wobei wenigstens ein Träger (21) vorgesehen ist, an welchem die wenigstens eine bewegbare Möbeltür (2) lagerbar ist, und welcher über wenigstens eine Führungsvorrichtung (22) an der wenigstens einen Querschiene (7) bewegbar gelagert ist, und/oder wobei wenigstens ein Laufwagen (23) vorgesehen ist, welcher an der wenigstens einen Längsschiene (5) verschiebbar gelagert ist, und welcher mit der wenigstens einen bewegbaren Möbeltür (2) koppelbar ist.

12. Möbel (100) mit wenigstens einer bewegbaren Möbeltür (2), insbesondere einer Falt-Schiebe-Tür, einem feststehenden Möbelteil (3), welcher wenigstens einen Innenraum und wenigstens einen, insbesondere schachtförmigen, Seitenraum (4) aufweist, und wenigstens einer Anordnung (1) nach einem der Ansprüche 1 bis 11 zur Führung der wenigstens einen bewegbaren Möbeltür (2) relativ zum feststehenden Möbelteil (3) zwischen einer den wenigstens einen Innenraum des feststehenden Möbelteils (3) nach außen hin abdeckenden Schließstellung und einer im wenigstens einen Seitenraum (4) des feststehenden Möbelteils (3) zumindest bereichsweise versenkten Offenstellung, in welcher der wenigstens eine Innenraum des feststehenden Möbelteils (3) für einen Nutzer frei zugänglich ist, wobei die wenigstens einen Längsschiene (5) und/oder Querschiene (7) am feststehenden Möbelteil (3) über die wenigstens eine Befestigungsvorrichtung (9) befestigt ist.

13. Möbel nach Anspruch 12, wobei das feststehende Möbelteil (3)
- wenigstens eine Seitenfläche (101) aufweist, welche den wenigstens einen Seitenraum (4) zumindest bereichsweise begrenzt und an welcher die wenigstens eine Querschiene (7) angeordnet ist, und/oder
- wenigstens einen Deckfläche (102) aufweist, welche den wenigstens einen Innenraum zumindest bereichsweise nach oben begrenzt und an welcher die wenigstens eine Längsschiene (5) angeordnet ist.

## Claims

1. An assembly (1) for guiding at least one moveable furniture door (2), in particular a folding-sliding door, relative to a stationary furniture part (3) between a closed position of outwardly covering at least one internal space in the stationary furniture part (3) and an open position which is at least region-wise sunk in an, in particular shaft-shaped, side space (4) of the stationary furniture part, in which the at least one internal space of the stationary furniture part is freely accessible to a user, wherein the assembly (1) includes at least one longitudinal rail (5) which is oriented substantially parallel to a closing plane (6) in which the at least one moveable furniture door (2) is arranged in the closed position, and at least one transverse rail (7) arranged transversely, in particular perpendicularly, to the longitudinal rail, wherein the transverse rail (7) can be arranged substantially parallel to a depth direction (8) of the side space (4) of the stationary furniture part (3), wherein there is provided at least one fixing device (9) for fixing the at least one longitudinal rail (5) and/or transverse rail (7) to the stationary furniture part (3), wherein the at least one fixing device (9) has at least one adjusting device (10) with which the at least one transverse rail (7) or the at least one longitudinal rail (5) and the at least one transverse rail (7) is or are adjustable substantially parallel to a longitudinal direction (11) of the at least one transverse rail (7) relative to the stationary furniture part (3), wherein the at least one longitudinal rail (5) and the at least one transverse rail (7) provide a transitional region (12) for the at least one moveable furniture door (2) and wherein the at least one adjusting device (10) includes at least one actuating element (13) arranged in the transitional region (12), wherein the at least one actuating element (13) is mounted rotatably on the at least one transverse rail (7) and the at least one actuating element (13) has a longitudinal axis (14) and is mounted rotatably about said longitudinal axis (14), **characterized in that** the at least one actuating element (13) is oriented substantially parallel to the longitudinal direction (11) of the at least one transverse rail (7).

2. The assembly according to claim 1, wherein the at least one actuating element (13)
- has at least one tool receiving means (15) and/or
- has at least one male thread.

3. The assembly according to one of claims 1 or 2, wherein the at least one fixing device (9) has at least one fixing interface (16) for fixing the at least one fixing device (9) to the stationary furniture part (3).

4. The assembly according to one of claims 1 to 3, wherein the at least one fixing device (9) has at least one rail-shaped portion (17) and the at least one transverse rail (7) is displaceable relative to the at least one rail-shaped portion (17) by means of the at least one adjusting device (10).

5. The assembly according to one of claims 1 to 4, wherein the at least one longitudinal rail (5) and the at least one transverse rail (7) are motionally coupled and/or rigidly connected together, preferably by way of at least one positively locking relationship.

6. The assembly according to one of claims 1 to 5, wherein there is provided at least one pin (18) by way of which the at least one longitudinal rail (5) and the at least one transverse rail (7) are connected together in motionally coupled relationship, preferably wherein there is provided at least one corresponding opening (19) in which the at least one pin (18) engages.

7. The assembly according to claim 6, wherein there are provided precisely two pins (18, 20), by way of which the at least one longitudinal rail (5) and the at least one transverse rail (7) are connected together in motionally coupled relationship, preferably wherein one of the two pins (18, 20) is provided to transmit forces substantially parallel to the longitudinal direction (11) of the at least one transverse rail (7) and the other of the two pins (18, 20) is provided to transmit forces substantially transversely to the longitudinal direction (11) of the at least one transverse rail (7), particularly preferably in the mounted state substantially in the vertical direction.

8. The assembly according to one of claims 1 to 7, wherein the at least one longitudinal rail (5) and the at least one transverse rail (7) are displaceable jointly by way of the at least one adjusting device (10) substantially parallel to the longitudinal direction (11) of the at least one transverse rail (7) relative to the stationary furniture part (3).

9. The assembly according to one of claims 1 to 8, wherein the at least one longitudinal rail (5) and/or transverse rail (7) is displaceable by means of the at least one adjusting device (10) over a displacement distance of 10 mm, preferably 7 mm, relative to the stationary furniture part (3).

10. The assembly according to one of claims 1 to 9, wherein the assembly (1) for each of the provided longitudinal and transverse rails (5, 7) has a respective adjusting device (9), with which the respective rail (5, 7) is displaceable substantially parallel to the longitudinal direction (11) of the at least one transverse rail (7) relative to the stationary furniture part (3).

11. The assembly according to one of claims 1 to 10, wherein there is provided at least one carrier (21) to which the at least one moveable furniture door (2) can be mounted and which is mounted moveably by way of at least one guide device (22) at the at least one tranverse rail (7) and/or wherein there is provided at least one carriage (23) which is mounted displaceably at the at least one longitudinal rail (5) and which can be coupled to the at least one moveable furniture door (2).

12. An article of furniture (100) comprising at least one moveable furniture door (2), in particular a folding-sliding door, a stationary furniture part (3) which has at least one internal space and at least one in particular shaft-shaped side space (4), and at least one assembly (1) according to one of claims 1 to 11 for guiding the at least one moveable furniture door (2) relative to the stationary furniture part (3) between a closed position of outwardly covering at least one internal space in the stationary furniture part (3) and an open position which is at least region-wise sunk in the at least one side space (4) of the stationary furniture part (3), in which the at least one internal space of the stationary furniture part (3) is freely accessible to a user, wherein the at least one longitudinal rail (5) and/or transverse rail (7) is fixed to the stationary furniture part (3) by way of the at least one fixing device (9).

13. The article of furniture according to claim 12, wherein the stationary furniture part (3)
- has at least one side surface (101) which at least region-wise delimits the at least one side space (4) and at which the at least one transverse rail (7) is arranged, and/or
- has at least one top cover surface (102) which at least region-wise delimits upwardly the at least one internal space and in which the at least one longitudinal rail (5) is arranged.

## Revendications

1. Ensemble (1) pour le guidage d'au moins une porte de meuble mobile (2), en particulier une porte pliante et coulissante, par rapport à une partie de meuble fixe (3) entre une position fermée recouvrant vers l'extérieur au moins un espace intérieur de la partie de meuble fixe (3) et une position ouverte en retrait au moins par endroits dans un espace latéral (4), en particulier en forme de puits, de la partie de meuble fixe, dans laquelle l'au moins un espace intérieur de la partie de meuble fixe est librement accessible pour un utilisateur, dans lequel l'ensemble (1) comprend au moins un rail longitudinal (5), lequel est orienté sensiblement parallèlement à un plan de fermeture (6), dans lequel l'au moins une porte de meuble mobile (2) est disposée dans la position fermée, et au moins un rail transversal (7) disposé transversalement, en particulier perpendiculairement, par rapport au rail longitudinal, dans lequel le rail transversal (7) peut être disposé sensiblement parallèlement à une direction de profondeur (8) de l'espace latéral (4) de la partie de meuble fixe (3), dans lequel au moins un dispositif de fixation (9) est prévu pour la fixation de l'au moins un rail longitudinal (5) et/ou rail transversal (7) sur la partie de meuble fixe (3), dans lequel l'au moins un dispositif de fixation (9) présente au moins un dispositif de réglage (10), avec lequel l'au moins un rail transversal (7) ou l'au moins un rail longitudinal (5) et l'au moins un rail transversal (7) peut ou peuvent être déplacés sensiblement parallèlement à une direction longitudinale (11) de l'au moins un rail transversal (7) par rapport à la partie de meuble fixe (3), dans lequel l'au moins un rail longitudinal (5) et l'au moins un rail transversal (7) réalisent une zone de transition (12) pour l'au moins une porte de meuble mobile (2), et dans lequel l'au moins un dispositif de réglage (10) comprend au moins un élément d'actionnement (13), lequel est disposé dans la zone de transition (12),
dans lequel
l'au moins un élément d'actionnement (13) est monté rotatif sur l'au moins un rail transversal (7), et l'au moins un élément d'actionnement (13) présente un axe longitudinal (14) et est monté rotatif autour de cet axe longitudinal (14), **caractérisé en ce que** l'au moins un élément d'actionnement (13) est orienté sensiblement parallèlement à la direction longitudinale (11) de l'au moins un rail transversal (7).

2. Ensemble selon la revendication 1, dans lequel l'au moins un élément d'actionnement (13)
- présente au moins un logement d'outil (15), et/ou
- présente au moins un filetage extérieur.

3. Ensemble selon l'une quelconque des revendications 1 ou 2, dans lequel l'au moins un dispositif de fixation (9) présente au moins une interface de fixation (16) pour la fixation de l'au moins un dispositif de fixation (9) sur la partie de meuble fixe (3).

4. Ensemble selon l'une quelconque des revendications 1 à 3, dans lequel l'au moins un dispositif de fixation (9) présente au moins une section en forme de rail (17) et l'au moins un rail transversal (7) peut être déplacé par rapport à l'au moins une section en forme de rail (17) au moyen de l'au moins un dispositif de réglage (10).

5. Ensemble selon l'une quelconque des revendications 1 à 4, dans lequel l'au moins un rail longitudinal (5) et l'au moins un rail transversal (7) sont reliés l'un à l'autre de manière accouplée en mouvement et/ou fixement, de préférence par l'intermédiaire d'au moins un assemblage par complémentarité de formes.

6. Ensemble selon l'une quelconque des revendications 1 à 5, dans lequel au moins un boulon (18) est prévu, par l'intermédiaire duquel l'au moins un rail longitudinal (5) et l'au moins un rail transversal (7) sont reliés l'un à l'autre de manière accouplée en mouvement, de préférence dans lequel au moins une ouverture (19) correspondante est prévue, dans laquelle s'insère l'au moins un boulon (18).

7. Ensemble selon la revendication 6, dans lequel exactement deux boulons (18, 20) sont prévus, par l'intermédiaire desquels l'au moins un rail longitudinal (5) et l'au moins un rail transversal (7) sont reliés l'un à l'autre de manière accouplée en mouvement, de préférence dans lequel un des deux boulons (18, 20) est destiné à transmettre des forces sensiblement parallèlement à la direction longitudinale (11) de l'au moins un rail transversal (7) et l'autre des deux boulons (18, 20) est destiné à transmettre des forces sensiblement transversalement par rapport à la direction longitudinale (11) de l'au moins un rail transversal (7), de manière particulièrement préférée dans l'état de montage sensiblement dans la direction verticale.

8. Ensemble selon l'une quelconque des revendications 1 à 7, dans lequel l'au moins un rail longitudinal (5) et l'au moins un rail transversal (7) peuvent être déplacés conjointement par rapport à la partie de meuble fixe (3) par l'intermédiaire de l'au moins dispositif de réglage (10) sensiblement parallèlement à la direction longitudinale (11) de l'au moins un rail transversal (7).

9. Ensemble selon l'une quelconque des revendications 1 à 8, dans lequel l'au moins un rail longitudinal (5) et/ou rail transversal (7) peut être déplacé par rapport à la partie de meuble fixe (3) au moyen de l'au moins un dispositif de réglage (10) sur un trajet de déplacement de 10 mm, de préférence 7 mm.

10. Ensemble selon l'une quelconque des revendications 1 à 9, dans lequel l'ensemble (1) présente pour chacun des rails longitudinal et transversal (5, 7) prévus respectivement un dispositif de réglage (9), avec lequel le rail (5, 7) respectif peut être déplacé sensiblement parallèlement à la direction longitudinale (11) de l'au moins un rail transversal (7) par rapport à la partie de meuble fixe (3).

11. Ensemble selon l'une quelconque des revendications 1 à 10, dans lequel au moins un support (21) est prévu, sur lequel l'au moins une porte de meuble mobile (2) peut être montée, et lequel est monté mobile par l'intermédiaire d'au moins un dispositif de guidage (22) sur l'au moins un rail transversal (7), et/ou dans lequel au moins un chariot (23) est prévu, lequel est monté coulissant sur l'au moins un rail longitudinal (5), et lequel peut être accouplé à l'au moins une porte de meuble mobile (2).

12. Meuble (100) avec au moins une porte de meuble mobile (2), en particulier une porte pliante et coulissante, une partie de meuble fixe (3), laquelle présente au moins un espace intérieur et au moins un espace latéral (4), en particulier en forme de puits, et au moins un ensemble (1) selon l'une quelconque des revendications 1 à 11 pour le guidage de l'au moins une porte de meuble mobile (2) par rapport à la partie de meuble fixe (3) entre une position fermée recouvrant vers l'extérieur l'au moins un espace intérieur de la partie de meuble fixe (3) et une position ouverte en retrait au moins par endroits dans au moins un espace latéral (4) de la partie de meuble fixe (3), dans laquelle l'au moins un espace intérieur de la partie de meuble fixe (3) est librement accessible pour un utilisateur, dans lequel l'au moins un rail longitudinal (5) et/ou rail transversal (7) est fixé sur la partie de meuble fixe (3) par l'intermédiaire de l'au moins un dispositif de fixation (9).

13. Meuble selon la revendication 12, dans lequel la partie de meuble fixe (3)
- présente au moins une surface latérale (101), laquelle délimite l'au moins un espace latéral (4) au moins par endroits et sur laquelle l'au moins un rail transversal (7) est disposé, et/ou
- présente au moins une surface de recouvrement (102), laquelle délimite vers le haut au moins par endroits l'au moins un espace intérieur et sur laquelle l'au moins un rail longitudinal (5) est disposé.
